# EUROPÄISCHE PATENTSCHRIFT

(11) **EP 0 532 795 B1**
(45) Veröffentlichungstag und Bekanntmachung des Hinweises auf die Patenterteilung: **10.05.1995**
(21) Anmeldenummer: 91118598.1
(22) Anmeldetag: 31.10.1991
(51) Int. Cl.: D06C 7/00

(54) **Verfahren zum kontinuierlichen permanenten Dekatieren und Fixieren von bahnförmigem Textilgut, wie Gewebe, Gewirke o. dgl.**
Method for continuously permanent decatizing sheet-like textile materials
Procédé de décatissage permanent en continu de matières textiles en bandes

(30) Priorität: 31.08.1991 DE 4129030
(43) Veröffentlichungstag der Anmeldung: 24.03.1993
(73) Patentinhaber: Johannes Menschner Maschinenfabrik GmbH & Co KG, D-41751 Viersen (DE)
(72) Erfinder: Riedel, Dieter, W-4952 Porta Westfalica (DE)
(74) Vertreter: Brümmerstedt, Hans Dietrich, Dipl.-Ing.

(56) Entgegenhaltungen:
- DE-C- 3 914 358
- FR-A- 2 486 551
- GB-A- 2 194 804
- GB-A- 2 206 904

## Beschreibung

Die Erfindung bezieht sich auf ein Verfahren nach dem Oberbegriff des Hauptanspruches.

Die DE-PS 39 14 358 zeigt ein Verfahren dieser Art, bei dem das befeuchtete Textilgut über einen drehbar gelagerten, beheizbaren Zylinder mit geschlossener Oberfläche geführt und von einem über Umlenkwalzen geschlungenen, undurchlässigen Druckband gegen einen Teil der Zylinderoberfläche angedrückt wird (Behandlungsstufe I) und anschließend daran über einen weiteren drehbar gelagerten, beheizbaren Zylinder mit geschlossener Oberfläche geführt und von einem über Umlenkwalzen geschlungenen, undurchlässigen Druckband gegen einen Teil der Zylinderoberfläche gepreßt wird (Behandlungsstufe II). Dabei liegt das Textilgut in der Behandlungsstufe I auf dem zugeordneten Zylinder mit seiner linken Seite und in der Behandlungsstufe II auf dem zugeordneten beheizbaren Zylinder mit seiner rechten Seite auf.

Diese bekannte Methode hat sich im Grundsatz bewährt; es ist jedoch festgestellt worden, daß in bestimmten Fällen, namentlich dann, wenn das Verhältnis der Zeit der Behandlungsstufe I zu der Behandlungsstufe II gleich groß ist, eine relativ geringe Leistung im Ausstoß (Kapazität) zu verzeichnen ist, weil die Durchlaufgeschwindigkeit der Ware nicht unerheblich herabgesetzt werden muß, was sehr unwirtschaftlich ist.

Hier setzt der Erfindungsgedanke ein. Die Erfindung geht von dem Bestreben aus, diese bekannte Methode in der Weise zu verbessern, daß bei wirtschaftlicher Durchlaufgeschwindigkeit der Ware eine Leistungssteigerung unter Beibehaltung eines optimalen permanenten Dekatiereffektes erreicht wird.

Diese Aufgabe wird nach der Methode gemäß dem Oberbegriff des Patentanspruches dadurch erreicht, daß die Feuchtigkeit des Textilgutes so geregelt wird, daß es kurz vor Beendigung der Behandlungsstufe II Normalfeuchtigkeit hat und daß das Verhältnis der Zeit der Preßeinwirkung auf das Textilgut in der Behandlungsstufe I zu der Zeit der Preßeinwirkung in der Behandlungsstufe II bei gleichgroßem Anpreßdruck mindestens 1,2 bis 2,5 ist.

Es ist überraschend gefunden worden, daß bei dieser sogenannten _{"}Zweiphasendekatur" die Behandlungsstufe I (Naßphase) eine höhere Zeit für die Preßeinwirkung haben muß als die Behandlungsstufe II (Trockenphase) bei einer bestimmten kontinuierlichen Durchlaufgeschwindigkeit der Ware. Ferner ist in überraschender Weise festgestellt worden, daß die Leistungssteigerung nur dann erreicht werden kann, wenn neben der vorerwähnten Bedingung die Feuchtigkeit der Ware so geregelt wird, daß kurz vor Beendigung der Behandlungsstufe II das Textilgut Normalfeuchtigkeit annimmt. Dies wird dadurch erreicht, daß entsprechend dem Feuchtigkeitszustand der Ware eine entsprechende Nachregelung der Feuchtigkeit selbsttätig vorgenommen wird. Liegt beispielsweise die Feuchtigkeit der Ware nach Beendigung der Behandlungsstufe II oberhalb der Normalfeuchtigkeit, dann wird die Permanenz beeinträchtigt, da die Effektbildung noch nicht abgeschlossen ist. Wird hingegen die Ware zu trocken, dann nimmt sie die Temperatur des Zylinders an mit der Folge, daß ein speckiger, unechter Glanz und Griff entsteht.

Das erfindungsgemäße Verfahren ist nachstehend anhand der Zeichnung noch etwas näher erläutert. In dieser zeigen in rein schematischer Weise:
Figur 1 eine Ansicht der zur Durchführung der Behandlungsstufe I und II erforderlichen Einrichtungen,
Figur 2 eine graphische Darstellung über die Zusammenhänge zwischen der Zeit der Preßeinwirkung und der Warenfeuchtigkeit für die beiden Behandlungsstufen I und II.

Mit I und II (Figur 1) sind die beiden Behandlungsstufen bezeichnet. Mit 1, 2 sind Zylinder mit geschlossener Oberfläche angedeutet, welche in geeigneter Weise regelbar beheizt werden. Mit 3 ist ein medienundurchlässiges Druckband bezeichnet, welches um einen Teil des zugeordneten beheizbaren Zylinders 1, 2 herum sowie über Umlenkwalzen geführt ist. Von den Umlenkwalzen ist mit 4 eine Spannrolle angedeutet, während die Umlenkwalze 5 unabhängig von dem Zylinder 1 bzw. 2 beheizbar ist. Die beheizte Umlenkwalze 5 hat die Aufgabe, das Druckband 3 zu erwärmen.

Die Durchmesser der beiden Zylinder 1 bzw. 2 sind unterschiedlich groß, ebenso die auf die Druckbänder 3 ausgeübten Kräfte, damit eine gleichgroße spezifische Flächenpressung auf den beiden Zylindern 1 bzw. 2 verwirklicht werden kann. Entsprechend sind auch die Längen der Druckbänder 3 unterschiedlich.

Das Textilgut 6 wird über den von dem Druckband 3 umschlungenen Teil des Zylinders 1 bzw. 2 so geführt, daß es zwischen diesem und dem Druckband 3 zu liegen kommt. Vor dem Einführen des Textilgutes 6 in den Spalt zwischen dem Druckband 3 einerseits und dem beheizbaren Zylinder 1 bzw. 2 andererseits wird das Textilgut 6 durch eine Befeuchtungsvorrichtung 7 bzw. 8 hindurchgeführt. Das die Behandlungszone I verlassende Textilgut 6 wird in die nachfolgende Behandlungsstufe II eingeführt. Der beheizbare Zylinder 2 ist spiegelbildlich zu dem beheizbaren Zylinder 1 angeordnet, wobei die Spiegelebene mit A-A angedeutet ist. Hierdurch wird erreicht, daß das Textilgut 6 in der Behandlungsstufe I mit seiner linken Seite und in der Behandlungsstufe II mit seiner rechten Seite auf den beheizbaren Zylinder 1 bzw. 2 aufliegt. Hierdurch wird ein gleichmäßiger Warenausfall sichergestellt. Darüber hinaus besteht durch diese Führung des Textilgutes 6 die Möglichkeit, daß bei besonders empfindlichen, unifarbigen Warenqualitäten die linke Warenseite gegen den beheizbaren Zylinder 2 der Behandlungsstufe II zu liegen kommt, wodurch Speckglanz vermieden wird.

Im Bereich der Behandlungsstufe I (Naßphase), wo das Textilgut 6 mit der rechten Seite gegen den Zylinder 1 anliegt, ist wegen des hohen Feuchtigkeitsanteiles ein Speckglanz nicht zu verzeichnen.

Die Verdampfung tritt ein, sobald das Textilgut 6 den Zylinder 1 verläßt.

Eine feinfühlige Tänzereinrichtung 10 tastet die Ware 6 ohne Belastung ab und sorgt für eine automatische Nachregelung des Warentransportes, der von einer Abzugswalze oder einem Tragband übernommen wird. Von hier aus erfolgt nun ein spannungsarmer Warentransport zur Behandlungsstufe II, wo die andere Warenseite der Fixierbehandlung unterzogen wird.

Der Verfahrensablauf ist der folgende:
Das Textilgut 6 wird durch die Befeuchtungsvorrichtung 7 hindurchgeführt und dabei intensiv befeuchtet. Anschließend daran legt sich das Textilgut 6 gegen den beheizten Zylinder 1 an und wird von dem über die beheizte Umlenkwalze 5 geführten, undurchlässigen Druckband 3 angepreßt. Während der Einwirkzeit t_{I} in der Behandlungsstufe I wird die im Kern des Textilgutes 6 vorliegende Feuchtigkeit auf Dampfdruck gebracht, wobei sich im Textilgut 6 die dem Anpreßdruck entsprechende Dampfdruckphase einstellt. Nach Beendigung der Preßeinwirkung entweicht dieser so gebildete Dampf in die Atmosphäre. Der Wassergehalt des Dampfes in diesem Bereich wird von einem Sensor 11 ermittelt. Bei Abweichung vom Sollwert des Sensors 11 wird die Befeuchtungseinrichtung 7 entsprechend geregelt.

Die Tänzereinrichtungen 10 und 12 sorgen für einen spannungsarmen Lauf der Ware 6 und dienen der Synchronisation zwischen den beiden Behandlungsstufen I und II; die Befeuchtungseinrichtung 8 ist zwischen diesen angeordnet.

Durch die Spiegelbildliche Anordnung gelangt das Textilgut 6 mit seiner anderen Seite gegen den beheizten Zylinder 2 zur Anlage und wird von dem Druckband 3 in gleicher Weise wie in der Behandlungsstufe I angepreßt. Aufgrund des kleineren Durchmessers des Zylinders 2 ist eine geringere Einwirkungszeit t_{II} zu verzeichnen. Nach Beendigung der Preßeinwirkung entweicht der entstehende Dampf in die Atmosphäre. Der Wassergehalt des Dampfes in diesem Bereich wird von einem Sensor 13 ermittelt. Bei Abweichung vom Sollwert des Sensors 13 wird die Befeuchtungseinrichtung 8 entsprechend geregelt.

Nach einem wesentlichen Merkmal der erfindungsgemäßen Methode wird die Feuchtigkeit des Textilgutes 6 so geregelt, daß es kurz vor Beendigung der Behandlungsstufe II Normalfeuchtigkeit hat (hygrale Normalfeuchtigkeit). Der Sensor 13 erhält somit als Sollwert die hygrale Normalfeuchtigkeit entsprechend der zu behandelnden Ware 6.

Das die Behandlungsstufe II verlassende Textilgut 6 wird ggf. einer Absaugstation zugeführt, die in Figur 1 mit der Bezugsziffer 9 angedeutet ist.

In der Figur 2 sind die Behandlungsstufen I und II graphisch dargestellt; die Zeichnung zeigt den Verlauf der Einwirkungszeit t_{I} und t_{II} in Abhängigkeit von dem Verlauf der Feuchtigkeit der Ware während des Verfahrensverlaufes. Dabei ist die Basis der hygralen Normalfeuchtigkeit (HNF) eingezeichnet. In der Behandlungsstufe I wird die Feuchtigkeit der Ware 6 vom Punkt a auf den Punkt b reduziert.

Kurz vor Beendigung der Behandlungsstufe II soll die Feuchtigkeit des Textilgutes 6 auf HNF (Punkt c) gebracht werden. Wenn beispielsweise entsprechend dem gestrichelten Verlauf der Kurve in Fig. 2 die Feuchtigkeit des Textilgutes 6 zu gering wird (Punkt d), so muß eine Nachbefeuchtung über die Befeuchtungseinrichtung 8 durchgeführt werden, und zwar in der Weise, daß der Punkt e erreicht wird.

Wird aber der Punkt c nicht erreicht und bleibt das Textilgut 6 nach Beendigung der Behandlungsstufe II zu feucht (Punkt f), so wird die Permanenz der Ware 6 beeinträchtigt, da die Effektbildung noch nicht abgeschlossen ist.

Ist hingegen die Ware 6 nach Beendigung der Behandlungsstufe II zu trocken (Punkt g), dann nimmt sie die Temperatur des Zylinders 2 an mit der Folge, daß ein speckiger, unechter Glanz und Griff entsteht. Die Permanenz ist auch in diesem Punkte insofern nicht optimal, weil bei einem späteren Abbügelprozeß bei der Konfektion der unechte Glanz und der Griff zu einem großen Teil wieder verschwindet. Gerade dies soll aber auf alle Fälle vermieden werden.

Die Kontrolle der Feuchtigkeit der Ware 6 beim Dekatieren wird durch das erfindungsgemäße Verfahren zum ersten Mal konsequent in einem geschlossenen Regelkreis (Naßphase-Trockenphase) durchgeführt.

## Patentansprüche

1. Verfahren zum kontinuierlichen permanenten Dekatieren und Fixieren von bahnförmigem Textilgut (6), wie Gewebe, Gewirke o. dgl., das ganz oder teilweise aus Wolle besteht, bei dem das befeuchtete Textilgut (6) über einen drehbar gelagerten beheizbaren Zylinder (1) mit geschlossener Oberfläche geführt und von einem über Umlenkwalzen (4, 5) geschlungenen, undurchlässigen Druckband (3) gegen einen Teil der Zylinderoberfläche angepreßt wird (Behandlungsstufe I-Naßphase), nach anschließender Befeuchtung über einen weiteren drehbar gelagerten, beheizbaren Zylinder (2) mit geschlossener Oberfläche geführt und von einem über Umlenkwalzen (4, 5) geschlungenen, undurchlässigen Druckband (3) gegen einen Teil der Zylinderoberfläche angepreßt wird (Behandlungsstufe II-Trockenphase) und in der Behandlungsstufe I auf dem beheizbaren Zylinder (1) mit seiner linken Seite und in der Behandlungsstufe II auf dem beheizbaren Zylinder (2) mit seiner rechten Seite aufliegt, dadurch gekennzeichnet, daß die Feuchtigkeit des Textilgutes (6) so geregelt wird, daß es kurz vor Beendigung der Behandlungsstufe (II) Normalfeuchtigkeit hat und daß das Verhältnis der Zeit (t_{I}) der Preßeinwirkung auf das Textilgut (6) in der Behandlungsstufe (I) zu der Zeit (t_{II}) der Preßeinwirkung in der Behandlungsstufe (II) bei gleichgroßem Anpreßdruck mindestens 1,2 bis 2,5 ist.

## Claims

1. Method of continuously, permanently decatizing and fixing sheet-like textile material (6), such as woven, knitted fabric or the like, which is composed entirely or partly of wool, in which the humidified textile material (6) is guided over a rotatably mounted, heatable cylinder (1) having a closed surface and is pressed against a portion of the cylinder surface by an impermeable pressing belt (3), wrapped around guide rollers (4, 5) (treatment step I - wet phase), after subsequent humidifying is guided over a further rotatably journalled, heatable cylinder (2) having a closed surface and is pressed against a part of the cylinder surface by an impermeable pressing belt (3), wrapped around guide rollers (4, 5) (treatment step II - dry phase), and in treatment step I rests upon the heatable cylinder (1) with its left side and in treatment step II rests upon the heatable cylinder (2) with its right side, characterized in that the humidity of the textile material (6) is so regulated that just before the termination of treatment step (II) it has standard humidity and that the ratio of the time (t_{I}) of the pressing action upon the textile material (6) in treatment step (I) to the time (t_{II}) of the pressing action in treatment step (II), for an equal application pressure, is from at least 1.2 to 2.5.

## Revendications

1. Procédé de décatissage et de fixage permanents en continu de matières textiles en bandes, comme du tissu, du tricot, etc., qui sont totalement ou partiellement en laine, dans lequel la matière textile humidifiée (6) passe sur un cylindre rotatif à surface refermée, capable de chauffer (1) et est comprimée par une bande de pression (3) qui est imperméable et enroulée sur des rouleaux de renvoi (4, 5) contre une partie de la surface du cylindre (étape de traitement: phase de lavage I), après humidification ultérieure, passe sur un autre cylindre rotatif à surface refermée, capable de chauffer (2) et est comprimée par une bande de pression (3) imperméable, enroulée sur des rouleaux de renvoi (4, 5) contre une partie de la surface de cylindre (étape de traitement: phase de séchage II), et appuie, dans l'étape de traitement I, sur le cylindre (1) qui peut chauffer, par son côté gauche et, dans l'étape de traitement II, sur le cylindre (2) qui peut chauffer, par son côté droit, caractérisé en ce que l'humidité de la matière textile (6) est régulée de manière à avoir l'humidité normale peu avant l'achèvement de l'étape de traitement (II) et en ce que le rapport du temps (tI) d'action de pressage sur la matière textile (6) dans l'étape de traitement (I) au temps (tII) d'action de pressage dans l'étape de traitement (II), pour des pressions de serrage de même importance, est au moins de 1,2 à 2,5.
